# EUROPÄISCHE PATENTSCHRIFT

(11) **EP 0 564 840 B1**
(45) Veröffentlichungstag und Bekanntmachung des Hinweises auf die Patenterteilung: **19.06.1996**
(21) Anmeldenummer: 93104016.6
(22) Anmeldetag: 12.03.1993
(51) Int. Cl.: B30B 1/18

(54) **Spindelpresse**
Screw press
Presse à vis

(30) Priorität: 18.03.1992 DE 4208638
(43) Veröffentlichungstag der Anmeldung: 13.10.1993
(73) Patentinhaber: SMS Hasenclever GmbH, D-40035 Düsseldorf (DE)
(72) Erfinder: Endter, Horst, W-4018 Langenfeld (DE); Trimborn, Hermann-Josef, W-4019 Monheim (DE); Braun, Siegfried, W-4010 Langenfeld (DE)
(74) Vertreter: Pollmeier, Felix, Dipl.-Ing.

(56) Entgegenhaltungen:
- DE-A- 3 423 643
- DE-A- 3 613 471
- DE-A- 3 841 852
- DE-C- 683 784

## Beschreibung

Die Erfindung betrifft eine Spindelpresse mit einer drehbar gelagerten Spindel, einem in einer Drehrichtung ununterbrochenen umlaufenden Schwungrad, einer druckmittelbetätigten Reibungskupplung, über deren Kupplungsscheibe zum Arbeitshub die reibschlüssige Verbindung der Spindel mit dem Schwungrad herstellbar ist, und einem Rückdrehantrieb für die Spindel zum Rückhub des zum Gewichtsausgleich an Luftzylinder angeschlossenen Werkzeugschlittens.

Eine damit vergleichbare Kupplungs-Spindelpresse ist durch die DE-A-36 13 471 bekanntgeworden, dort allerdings für eine besondere Anwendung, nämlich zum Herstellen von feuerfesten Formsteinen, und ohne Rückdrehantrieb. Das Schwungrad wird bei dieser Presse von einem senkrecht angeordneten Elektromotor über einen Flachriemen dauernd in gleicher Drehrichtung umlaufend angetrieben. Für jeden einzelnen Arbeitshub wird die Spindel mit der Reibungskupplung an das Schwungrad angekuppelt, wobei die Kupplung über einen Ringkolben hydraulisch beaufschlagt wird. Nach dem Ankuppeln dreht sich die Spindel. Sie treibt den Schlitten nach unten, bis das Obergesenk auf das Untergesenk aufschlägt und den Schmiedewerkstoff bzw. das Werkstück verformt. Die hierfür notwendige Umformenergie liefert das Schwungrad, das dabei an Drehzahl verliert. Der Umformvorgang endet, wenn zwischen Ober- und Untergesenk eine bestimmte Preßkraft entstanden ist. Diese läßt sich durch Einstellen des hydraulischen Drucks in der Kupplung vorwählen, weil der Öldruck das übertragbare Kupplungsdrehmoment bestimmt und sich das Drehmoment zur Preßkraft direkt proportional verhält. Sobald der Arbeitshub beendet und der Reibungsschluß aufgehoben ist, wird durch die Gewichtsausgleichzylinder der Schlitten in seine Ausgangsstellung zurückgeführt.

Bei einer aus der DE-A-38 41 852 bekannten Kupplungs-Spindelpresse ist zwar ein Rückdrehantrieb, jedoch keine reibschlüssige Kupplungsverbindung verwirklicht. Die Gewindespindel dieser Presse ist über ein Differential- bzw. Überlagerungsgetriebe mit der ständig rotierenden Antriebsscheibe verbunden. Ein Sonnenrad des eingesetzten Planetengetriebes ist mit der abzubremsenden Welle verbunden und wird an der Welle gebremst. Durch die Abbremsung des Sonnenrades wird der Planetenträger mit der Spindel in Drehung gesetzt. Zur Abbremsung ist eine regelbare Hydraulikpumpe mit einer Regeleinheit vorgesehen, wobei sich die Bremsenergie über die Pumpe als hydraulische Energie in einen Hydrospeicher einspeisen läßt. Die gespeicherte Energie kann als Rückhubenergie für den Stößel genutzt werden. Die gespeicherte Energie entspricht der jeweiligen Beschleunigungsenergie von Spindel und Schlitten für einen Arbeitshub und wird von der Bremsenergie am Sonnenrad bestimmt. In Abhängigkeit von der Schlittengeschwindigkeit wird dabei mehr oder weniger viel Energie gespeichert, und zwar unabhängig vom jeweiligen Arbeitshub, so daß sie größer oder kleiner sein kann als Eₚₒₜ Schlitten. Um diese Presse funktionssicher zu betreiben, ist daher ein zweiter Antrieb unablässig, nämlich zum Rückhub des Schlittens bzw. Stößels; die gespeicherte Energie unterstützt dabei die Rückhubzylinder.

Der Erfindung liegt die Aufgabe zugrunde, eine Kupplungs-Spindelpresse der angegebenen Art funktionssicherer zu gestalten und zusätzlich den Fertigungs-, Montage- und Betriebsaufwand sowie den Platzbedarf zu verringern.

Diese Aufgabe wird erfindungsgemäß dadurch gelöst, daß der Rückdrehantrieb seine Energie von einem Speicher bezieht, der von der Spindel im Zuge der Stößelabwärtsbewegung wegabhängig aufgeladen worden ist. Die Erfindung macht sich zu Nutzen, daß ein pneumatischer Gewichtsausgleich es erlaubt, den Werkzeugschlitten quasi schwimmend zu halten, so daß nur noch kleine Flächenpressungen vorliegen und von den Zahnflanken der Spindel kaum noch ein Gewicht aufgenommen werden muß. Der pneumatische Gewichtsausgleich läßt sich daher bei einer Kupplungs-Spindelpresse erfindungsgemäß mit einem direkt auf die Spindel einwirkenden Rückdrehantrieb in Form eines - nachfolgend der Einfachheit halber Drehmoment-Speicherantrieb genannt - Antriebs kombinieren, der seine Energie von einem Speicher bezieht, der von der Spindel im Zuge der Stößelabwärtsbewegung, d.h. wegabhängig aufgeladen worden ist. Durch das wegabhängige Aufladen ist die gespeicherte Energie proportional zu dem Drehwinkel der Spindel und damit proportional zu dem Schlittenhub, wodurch jeder Zeit eine funktionssichere Rückführung des Schlittens in den oberen Totpunkt (OT) gewährleistet ist. Ein zweiter Antrieb wird nicht benötigt, und die Luftzylinder sind folglich nur zum Gewichtsausgleich vorhanden und können entsprechend kleiner ausgelegt werden. Nachdem der Umformvorgang beendet ist und die Spindel den Werkzeugschlitten aufwärts beschleunigt, steht für den Rückhub die gesamte gespeicherte Energie zur Verfügung, die dann freigesetzt wird. Sie dient somit zum Beschleunigen der Spindel nebst Kupplungsscheibe und damit zum Zurückführen des Schlittens in seine Startposition.

Der mit der Spindel verbundene Rückdrehantrieb läßt sich vorteilhaft als ein in der Leitung zwischen zwei Hydrospeichern liegender Hydromotor ausbilden. Der die Spindel antreibende Hydromotor kann mit einer sehr geringen Antriebsleistung ausgelegt werden, da die Spindel relativ leicht ist und keine ansonsten auf die Zahnflanken einwirkenden Reibungskräfte überwunden werden müssen. Das verringert entsprechend den Platzbedarf, z.B. läßt sich die Hydraulik problemlos in der Bühne der Presse unterbringen, was den Konstruktionsaufwand beträchtlich verringert, weil aufwendige, kunden- bzw. einbauspezifische Rohrleitungen entfallen, und gleichzeitig werden damit die Herstellkosten herabgesetzt sowie die Montage- und Inbetriebnahmezeiten verkürzt.

Wenn nach einem Vorschlag der Erfindung der Hydromotor einerseits an einen Hochdruckspeicher und andererseits an einen Niederdruckspeicher angeschlossen ist, derart, daß seine Zulaufleitung ("P"-Anschluß) mit dem Hochdruckspeicher und seine Arbeitsleitung ("A"-Anschluß) mit dem Niederdruckspeicher verbunden ist, läßt sich zur Energiespeicherung ein von der Hochdruckseite ständig in Aufwärtsrichtung auf die Spindel anstehendes Drehmoment erreichen. Da während der Abwärtsbewegung des Schlittens, d.h. beim Arbeitshub, mit der Spindeldrehung gleichzeitig die Welle des Hydro- bzw. Rückzugantriebsmotors gedreht wird, wirkt in diesem Fall der Hydromotor als Pumpe. Der Hydromotor saugt dann während des Arbeitshubes Druckflüssigkeit aus dem Niederdruckspeicher in den Hochdruckspeicher an. Diese somit aus dem Schwungrad-Hauptantrieb in den Hochdruckspeicher transportierte Energie steht, nachdem sich die Kupplung geöffnet hat, sofort zum Rückhub des Schlittens zur Verfügung.

Es wird vorgeschlagen, daß der Spindel eine Bremseinheit zugeordnet ist. Diese kann die Spindel - trotz des von der Hochdruckseite her anstehenden, aufwärtsgerichteten Drehmomentes - bzw. den Schlitten in der Startposition im oberen Totpunkt halten. Die Bremseinheit vergrößert nicht das Massenträgheitsmoment des Festteils (nicht abkuppelbare Schwungmassen), so daß keine nachteiligen Auswirkungen auf die Schaltkraft und die Druckberührzeit entstehen.

Wenn nach einer bevorzugten Ausgestaltung der Erfindung eine Bremsscheibe der Bremseinheit über einen Torsionsfederstab formschlüssig mit der Spindel verbunden ist, wobei der Hydromotor vorteilhaft auf das Kopfende des Torsionsfederstabes aufgesetzt werden kann, läßt sich die Energie des Torsionsfederstabes als Drehmoment-Speicherantrieb zum Rückzughub des Schlittens ausnutzen; die Bremsscheibe wirkt dabei als Schwungscheibe, deren Rotationsenergie im Torsionsfederstab während des Schlags gespeichert wird.

Der auf diese Weise erreichte, gleichzeitig auch als Drehstoßdämpfer wirkende, aus dem Torsionsfederstab und der Bremsscheibe (bzw. Schwungscheibe) bestehende mechanische Drehmoment-Speicherantrieb erlaubt es gegebenenfalls, je nach Auslegung des Torsionsfederstabes, die gesamte für den Rückhub des Schlittens erforderliche Energie als Federenergie zu erzeugen. Der aus dem auch als Pumpe wirkenden Hydromotor und je einem Hochdruck- und einem Niederdruckspeicher bestehende hydraulische Drehmoment-Speicherantrieb wäre dann zum Rückzug des Schlittens nicht mehr erforderlich. Er ließe sich gegebenenfalls nur noch für die Einrichtarbeit benutzen, oder brauchte nicht mehr als Speicherantrieb ausgebildet zu werden.

Es wird daher vorgeschlagen, daß in den Zuleitungen vom Hydromotor zum Nieder- bzw. Hochdruck-Speicher ein Umkehrventil angeordnet ist. Beim Einrichtbetrieb läßt sich dann die Aufwärts- und Abwärtsbewegung durch Umschalten des als Mehrwegeventil ausgebildeten Umkehrventils mittels des Hydromotors erreichen, indem dieser vom Hochdruck-Speicher aus angetieben wird.

Wenngleich der Torsionsfederstab auch kürzer sein könnte, empfiehlt es sich, daß er die Spindel in Längsrichtung durchdringt, am Spindelfuß festgelegt und oben mit einem aus der Spindel vorkragenden, verdickten Kopfstück unterhalb der Bremsscheibe gelagert ist. Es ergibt sich damit eine völlig neue Bauweise einer Kupplungs-Spindelpresse, bei der die Spindel sozusagen über die Reibungskupplung hinaus verlängert ist, nämlich durch den nach oben vorkragenden Torsionsfederstab. Dieser ist am Spindelfuß festgelegt, z.B. mit einer Vielkeilwelle in eine in die Durchgangsbohrung der Spindel eingesetzte Buchse eingefügt, und somit unten eingespannt, während er sich kopfseitig in der Lagerung verwinden und damit die Federenergie erzeugen kann.

Die Bremseinheit läßt sich über eine Haltebrücke auf einem Drehverteiler der Reibungskupplung anordnen. Der Drehverteiler ist hohl ausgebildet und versorgt die Kupplung bzw. deren Anpreßkolben mit Druckflüssigkeit. Die Bremseinheit kann über eine an die Haltebrücke angreifende Drehmomentenstütze gegen Verdrehung gesichert werden.

Die Erfindung wird nachfolgend anhand von in den Zeichnungen dargestellten Ausführungsbeispielen des näheren erläutert. Es zeigen:
- Figur 1: die erfindungsgemäße Spindelpresse in der Vorderansicht, im Teilschnitt dargestellt;
- Figur 2: als Einzelheit der Figur 1 die Spindel mit durch sie hindurchgeführtem Torsionsfederstab und oben aufgesetztem Hydromotor, im Teilschnitt dargestellt;
- Figur 3: das Kopfstück der Presse gemäß Figur 1 als Einzelheit und im Teilschnitt dargestellt;
- Figur 4: in vergrößerter Darstellung das in Figur 2 mit "X" gekennzeichnete Fußende der Spindel; und
- Figur 5: einen Hydraulikplan des erfindungsgemäßen hydraulischen Drehmoment-Speicherantriebes.

Die in Figur 1 dargestellte Spindelpresse 1 besitzt einen mehrteiligen Maschinenkörper 2, in welchem ein Werkzeugschlitten 3 auf- und abwärts bewegbar geführt ist. Der Werkzeugschlitten 3 ist mit einer Spindelmutter 4 verbunden, die mit einer im Maschinenkörper 2 in einem mit dem oberen Querhaupt befestigten Axiallager drehbar gelagerten Spindel 5 zusammenwirkt, derart, daß sich der Werkzeugschlitten 3 je nach Drehsinn der Spindel 5 über die Spindelmutter 4 entweder zum Arbeitshub in Richtung auf das im Unterjoch 6 des Maschinenkörpers 2 angeordnete Untergesenk 7 bewegt oder von diesem entfernt. Die Spindel 5 wird von einem Schwungrad 8 angetrieben, das ein vertikal angeordneter Elektromotor 9 über einen Treibriemen 11 in ständigem Umlauf hält. Zur Antriebsverbindung dient eine Kupplungsscheibe 12, die drehfest mit der Spindel verbunden ist und hydraulisch beaufschlagt reibungsschlüssig an das Schwungrad 8 angekuppelt wird. Damit drehen sich das Schwungrad 8 und die Spindel 5, und der Werkzeugschlitten 3 wird mit dem Obergesenk zur Ausführung eines Schmiedeschlages gegen das Untergesenk 7 geschlagen. In den Ständern des Maschinenkörpers 2 der Spindelpresse 1 angeordnete Luftzylinder 13 sind mit Druck beaufschlagt und über ihre Kolbenstangen 14 am Werkzeugschlitten 3 befestigt, so daß die axial bewegte Masse, d.h. der Werkzeugschlitten 3 nebst Spindelmutter 4 völlig gewichtsausgeglichen ist. Die Luft- bzw. Gewichtsausgleichszylinder 13 stehen mit in den Seitenständern untergebrachten Druckkesseln in Verbindung, so daß keine besondere Verrohrung erforderlich ist.

Wie sich im einzelnen aus Figur 2 ergibt, ist die mit einem Gewindeabschnitt 15 für die Spindelmutter 4 versehene Spindel 5 hohlgebohrt, und durch dieDurchgangsbohrung 16 der Spindel erstreckt sich ein bis weit über die formschlüssig auf der Spindel 5 festgelegte Kupplungsscheibe 12 hinausragender, die Spindel 5 somit nach oben hin verlängernder Torsionsfederstab 17. Dieser ist an seinem unteren Ende über eine Vielkeilwelle 18 in einer vom Fußende 19 her in die Spindel 5 eingesetzten Spindelbuchse 21 festgelegt (vergleiche Figur 4). An seinem oberen Ende besitzt der Torsionsfederstab 17 ein verdicktes Kopfstück 22, das in einer Lagerbuchse 23 verdrehbar gelagert ist. Die Lagerbuchse 23 befindet sich in einer eine Bremseinheit 24 tragenden, auf einem die hydraulischen Kolben zum Anpressen der Kupplungsscheibe 12 an das Schwungrad 8 mit einem Druckmittel versorgenden Drehverteiler 25 (vergleiche Figur 3) angeordneten Haltebrücke 26. Die Bremseinheit 24 setzt sich aus mehreren federbelasteten, pneumatisch betätigten Einzelbremsen 27 zusammen, die mit Klemmbacken 28 eine Bremsscheibe 29 erfassen, die über den Torsionsfederstab 17 formschlüssig mit der Spindel 5 verbunden ist.

Wenn sich der Werkzeugschlitten 3 in der Startposition, d.h. im oberen Totpunkt befindet, halten die Klemmbacken 28 der Bremseinheit 24 die Bremsscheibe 29 und damit die Spindel 5 in ihrer Position fest. Dabei wirkt auf den Torsionsfederstab 17 nur das Haltemoment der Bremseinheit bzw. Bremse 24. Die Haltebrücke 26 und damit ebenfalls die Bremseinheit 24 wird über eine einerseits an der Haltebrücke 26 und andererseits der Bühne 32 der Spindelpresse 1 befestigte Drehmomentenstütze 31(vergleiche Figur 3) gegen Verdrehung gesichert. Zum Arbeitshub wird die Bremseinheit 24 gelöst und die Bremsscheibe 29 freigegeben. Am Ende des Arbeitshubes wird die Spindel 5 mit der Kupplungsscheibe 12 entsprechend dem plastischen Umformweg des Werkstücks und der elastischen Verformung der Maschinenteile auf Stillstand verzögert und dann aber sogleich wieder von der elastischen Federenergie der Maschinenteile im umgekehrten Drehsinn beschleunigt. Die Bremsscheibe 29 wird hierbei infolge der Befestigung über den Torsionsfederstab 17 über einen wesentlich größeren Drehwinkel zeitverzögert, so daß die Rotationsenergie der Bremsscheibe 29 während des Umformvorgangs nicht zur Verfügung steht, sondern vom Torsionsfederstab 17 aufgenommen wird. Nachdem der Umformvorgang beendet ist und die Spindel 5 den Werkzeugschlitten 3 aufwärts beschleunigt, wird die gesamte Federenergie des Torsionsfederstabes 17 freigesetzt und steht für den Rückhubantrieb zur Verfügung.

Auf das obere Ende des Torsionsfederstabes 17 und damit der Spindel 5 ist weiterhin ein auch als Pumpe wirkender Hydromotor 33 aufgesetzt, der über Leitungen 34, 35 an einen Hochdruckspeicher 36 bzw. Niederdruck-Speicher 37 angeschlossen ist, wie in dem Hydraulikplan gemäß Figur 4 dargestellt wird. In der von dem Hochdruck-Speicher 36 zu der Hydropumpe 33 führenden Zulaufleitung 34 ist eine Hochdruckpumpe 38 und in der von dem Hydromotor 33 zu dem Niederdruck-Speicher 37 führenden Leitung 35 ist eine Niederdruckpumpe 39 angeordnet; außerdem sind baeispielsweise noch mehrere Rückschlagventile 41, Druckbegrenzungsventile 42 und ein als Mehrwegeventil ausgebildetes Umkehrventil 43 vorgesehen. Die zur Versorgung des Hydromotors 33 und des Drehverteilers 25 erforderlichen Hydraulikaggregate 44 sind auf der Bühne 32 der Spindelpresse 1 angeordnet und über Druckmittelschläuche 45 mit dem Drehverteiler 25 bzw. dem Hydromotor 33 verbunden.

Im Betrieb arbeitet die sowohl einen mechanischen Drehmoment-Speicherantrieb - bestehend aus dem Torsionsfederstab 17 und der Bremsscheibe 29 - als auch einen hydraulischen Drehmoment-Speicherantrieb - bestehend aus dem Hydromotor 33 und dem daran angeschlossenen Hochdruck-Speicher 36 bzw. Niederdruck-Speicher 37 - aufweisende Spindelpresse 1 wie folgt: In der Ausgangs- bzw. Startposition befindet sich der Werkzeugschlitten 3 im oberen Totpunkt, d.h. in seiner nach oben hochgefahrenen Position. Die Spindel 5 wird durch die an die Bremsscheibe 29 angedrückten Klemmbacken 28 der Bremseinheit 24 bei geöffneter Reibungskupplung, d.h. die über den Drehverteiler 25 mit Druckmittel versorgten Kupplungszylinder sind nicht an die Kupplungsscheibe 12 angepreßt, festgehalten. Der Elektomotor 9 treibt über den Treibriemen 11 das Schwungrad 8 im Linksdrehsinn kontinuierlich an. Die Luftzylinder 13 sind mit Druck beaufschlagt, so daß sie die axial bewegte Masse des Werkzeugschlittens 3 und der Spindelmutter 4 völlig ausgleichen.

Der Hydromotor 33 ist mit seiner Leitung 34 an den Hochdruck-Speicher 36 und mit seiner Leitung 35 an den Niederdruck-Speicher 37 angeschlossen, so daß auf die Spindel 5 ein Drehmoment in Aufwärtsrichtung ausgeübt wird, welches von der Bremseinheit 24 gehalten wird.

Zum Ausführen des Arbeitshubes wird die Reibungskupplung über hydraulischen Druck geschlossen und damit die Spindel 5 über die Kupplungsscheibe 12 an das Schwungrad 8 angekuppelt, während sich mit geringer Verzögerung die Bremseinheit 24 öffnet. Die auf der Spindel 5 formschlüssig befestigte Kupplungsscheibe 12 wird über ihre Reibklötze von dem Schwungrad 8 auf Gleichlauf beschleunigt und läuft somit kraftschlüssig mit dem Schwungrad 8 um. Dabei dreht sich die Spindel 5 aus der Spindelmutter 4 heraus, d.h. der Werkzeugschlitten 3 wird nach unten angetrieben, bis er mit seinem Gesenk auf das Untergesenk 7 aufschlägt. Die erzeugbare Preßkraft wird dabei im wesentlichen durch das Kupplungsmoment und damit durch den hydraulischen Druck in den Kupplungszylindern gesteuert.

Sobald die Preßkraft über die Gewindeschrägen ein Moment an der Spindel 5 erzeugt, welches größer ist als das eingestellte Kupplungsmoment, beginnt die Kupplung zu rutschen. Dabei wird automatisch das Kupplungsventil aufgesteuert. Die Reibungskupplung öffnet sich sodann; während das Schwungrad 8 weiter rotiert, werden die Spindel 5 und die Kupplungsscheibe 12 bis zum Stillstand verzögert. Aufgrund der gespeicherten Federenergie der Spindel 5 und des Ständers bzw. des Maschinenkörpers 2 der Spindelpresse 1 werden die Spindel 5 und die Kupplungsscheibe 12 nach dem Umformvorgang sogleich wieder in den Gegendrehsinn, d.h. nach rechts beschleunigt. Dieser Effekt und damit der Rückhub des Werkzeugschlittens 3 wird - wie weiter vorne schon erwähnt worden ist - durch die in dem Torsionsfederstab 17 gespeicherte Energie derart verstärkt, daß es keiner besonderen hydraulischen Rückzugzylinder mehr bedarf.

Da während der Abwärtsbewegung des Werkzeugschlittens 3 mit der Drehung der Spindel 5 gleichzeitig die Welle des auf den Torsionsfederstab 17 aufgesetzten Hydromotors 33 gedreht wird, wirkt der Hydromotor 33 als Pumpe. Unterstützt von der Niederdruckpumpe 39 pumpt er während des Arbeitshubes zusätzliches Druckmittel in den Hochdruckspeicher 38. Auch diese Energie steht, nachdem die Reibungskupplung geöffnet hat, sofort zur Verfügung und treibt die Spindel 5 im Gegendrehsinn an, bis die federbelasteten, pneumatisch betätigten Bremsen 27 der Bremseinheit 24 die Bremsscheibe 29 mit den Klemmbacken 28 erfassen und die Spindel 5 mit dem Werkzeugschlitten 3 in der vorgewählten Position, nämlich der Start- bzw. Ausgangsposition abbremsen, aus der heraus der nächste Arbeitshub eingeleitet werden kann. Zum Einrichtbetrieb der Spindelpresse 1 wird der Hydromotor 33 im übrigen durch Umschalten des Umkehrventils 43 vom Hochdruck-Speicher 36 aus angetrieben.

Durch dem der Spindel 5 zugeordneten Rückdrehantrieb, nämlich in Form des mechanischen Drehmoment-Speicherantriebes (Torsionsfederstab 17 und Bremsscheibe 29) und/oder hydraulischen Drehmoment-Speicherantriebs (Hydromotor 33 sowie Hochdruck- bzw. Niederdruck-Speicher 36, 37), steht zum Zurückführen des Werkzeugschlittens 3 in seine Ausgangslage eine ausreichende Energie zur Verfügung, die es unter Berücksichtigung einer optimalen Spindelschmierung aufgrund geringster Flächenpressung während des Auf- und Abwärtshubes erlaubt, auf aufwendige, eine hohe Antriebsleistung benötigende Rückzugzylinder völlig zu verzichten. Zum Gewichtsausgleich lassen sich dann Luftzylinder 15 an den Werkzeugschlitten 3 anschließen. Die Gewichtskraft auf der Gewindeflanke ist sehr klein, wodurch sich ein kleines Reibmoment und somit wenig Verlustarbeit infolge Reibung erreichen lassen und die potentielle Energie ist im pneumatischen Gewichtsausgleich gespeichert. Somit ergeben sich nicht nur ein geringerer Montage- und Inbetriebnahmeaufwand, sondern auch geringere Herstellungskosten bei optimalem Wirkungsgrad.

## Patentansprüche

1. Spindelpresse (1) mit einer drehbar gelagerten Spindel (5), einem in einer Drehrichtung ununterbrochen umlaufenden Schwungrad (8), einer druckmittelbetätigten Reibungskupplung, über deren Kupplungsscheibe (12) zum Arbeitshub die reibschlüssige Verbindung der Spindel (5) mit dem Schwungrad (8) herstellbar ist, und einem Rückdrehantrieb (33; 17) für die Spindel zum Rückhub des zum Gewichtsausgleich an Luftzylinder (13) angeschlossenen Werkzeugschlittens (3),
**dadurch gekennzeichnet**,
daß der Rückdrehantrieb (33) seine Energie von einem Speicher (36) bezieht, der von der Spindel (5) im Zuge der Stößelabwärtsbewegung wegabhängig aufgeladen worden ist.

2. Spindelpresse nach Anspruch 1,
**dadurch gekennzeichnet**,
daß die Spindel (5) mit einem in der Leitung (34, 35) zwischen zwei Hydrospeichern (36, 37) angeordneten Hydromotor (33) als Rückdrehantrieb verbunden ist.

3. Spindelpresse nach Anspruch 2,
**dadurch gekennzeichnet**,
daß der Hydromotor (33) einerseits an einen Hochdruck-Speicher (36) und andererseits an einen Niederdruck-Speicher (37) angeschlossen ist.

4. Spindelpresse nach einem oder mehreren der Ansprüche 1 bis 3,
**dadurch gekennzeichnet,**
daß der Spindel (5) eine Bremseinheit (24) zugeordnet ist.

5. Spindelpresse nach Anspruch 4,
**dadurch gekennzeichnet,**
daß eine Bremsscheibe (29) der Bremseinheit (24) über einen Torsionsfederstab (17) formschlüssig mit der Spindel (5) verbunden ist.

6. Spindelpresse nach Anspruch 5,
**dadurch gekennzeichnet,**
daß der Torsionsfederstab (17) die Spindel (5) in Längsrichtung durchdringt, am Spindelfuß (19) festgelegt und oben mit einem aus der Spindel (5) vorkragenden, verdickten Kopfstück (22) unterhalb der Bremsscheibe (29) gelagert ist.

7. Spindelpresse nach einem oder mehreren der Ansprüche 4 bis 6,
**dadurch gekennzeichnet,**
daß die Bremseinheit (24) über eine Haltebrücke (26) auf einem Drehverteiler (25) der Reibungskupplung angeordnet ist.

8. Spindelpresse nach einem oder mehreren der Ansprüche 1 bis 7,
**dadurch gekennzeichnet,**
daß der Hydromotor (33) auf das Kopfende des Torsionsfederstabes (17) aufgesetzt ist.

9. Spindelpresse nach einem oder mehreren der Ansprüche 3 bis 8,
**gekennzeichnet durch**
ein in den Zuleitungen (34,35) vom Hydromotor (33) zum Nieder- bzw. Hochdruckspeicher (37 bzw. 36) angeordnetes Umkehrventil (43).

## Claims

1. A screw press (1) with a rotatably mounted spindle (5), a flywheel (8) rotating continuously in one direction of rotation, a friction clutch which is actuated by pressure fluid and by way of whose clutch disc (12) the non-positive connexion of the spindle (5) with the flywheel (8) can be produced to effect the operating stroke, and a reverse-rotation drive (33; 17) for the spindle for the return stroke of the tool slide (3) attached to air cylinders (13) for weight compensation, **characterized in that** the reverse-rotation drive (33) draws its energy from a reservoir (36) which has been charged by the spindle (5) as a function of the path in the course of the downward ram movement.

2. A screw press according to Claim 1, **characterized in that** the spindle (5) is connected to a reverse-rotation drive in the form of an hydraulic motor (33) arranged in the line (34, 35) between two hydraulic reservoirs (36, 37).

3. A screw press according to Claim 2, **characterized in that** the hydraulic motor (33) is attached on the one hand to a high-pressure reservoir (36) and on the other hand to a low-pressure reservoir (37).

4. A screw press according to one or more of Claims 1 to 3, **characterized in that** the spindle (5) has a brake unit (24) associated therewith.

5. A screw press according to Claim 4, **characterized in that** a brake disc (29) of the brake unit (24) is connected with positive locking to the spindle (5) by way of a torsion spring (17).

6. A screw press according to Claim 5, **characterized in that** the torsion spring (17) passes through the spindle (5) in the longitudinal direction, is secured at the base (19) of the spindle and is mounted at the top below the brake disc (29) by a thickened head member (22) projecting out of the spindle (5).

7. A screw press according to one or more of Claims 4 to 6, **characterized in that** the brake unit (24) is arranged on a rotary distributor (25) of the friction clutch by way of a holding bridge (26).

8. A screw press according to one or more of Claims 1 to 7, **characterized in that** the hydraulic motor (33) is mounted on the head end of the torsion spring (17).

9. A screw press according to one or more of Claims 3 to 8, **characterized by** a reversing valve (43) arranged in the supply lines (34, 35) from the hydraulic motor (33) to the low-pressure and high-pressure reservoirs (37 and 36) respectively.

## Revendications

1. Presse à vis (1) comportant une vis (5) portée avec liberté de rotation, un volant (8) tournant de façon ininterrompue dans un sens de rotation, un embrayage à friction qui est manoeuvré par un fluide sous pression et par l'intermédiaire du disque d'embrayage (12) duquel peut être réalisée, pour la course de travail, la liaison, par serrage par friction, de la vis (5) avec le volant (8), ainsi qu'un mécanisme de rotation de retour (33; 17) pour la vis pour la course de retour du chariot porte-outil (3) relié à un vérin pneumatique (13) pour l'équilibrage de poids,
caractérisée par le fait que
le mécanisme de rotation de retour (33) reçoit son énergie d'un accumulateur (36) qui a été chargé par la vis (5), en fonction de sa course, au cours du mouvement de descente du coulisseau.

2. Presse à vis selon la revendication 1, caractérisée par le fait que
la vis (5) est reliée à un moteur hydraulique (33) qui est disposé sur la conduite (34, 35) entre deux accumulateur hydrauliques (36, 37) et sert de mécanisme de rotation de retour.

3. Presse à vis selon la revendication 2, caractérisée par le fait que
le moteur hydraulique (33) est relié d'une part à un accumulateur sous haute pression (36) et d'autre part à un accumulateur sous basse pression (37).

4. Presse à vis selon une ou plusieurs des revendications 1 à 3,
caractérisée par le fait qu'à la vis (5) est associé un organe de freinage (24).

5. Presse à vis selon la revendication 4,
caractérisée par le fait que
un disque de frein (29) de l'organe de freinage (24) est relié à la vis (5) par serrage en butée par l'intermédiaire d'une barre (17) d'un ressort à barre de torsion.

6. Presse à vis selon la revendication 5,
caractérisée par le fait que
la barre (17) du ressort à barre de torsion passe à travers la vis (5) selon la direction longitudinale, se fixe au pied (19) de la vis et est portée en haut, par une tête (22) renforcée formant un collet depuis la vis (5), en dessous du disque de frein 29).

7. Presse à vis selon une ou plusieurs des revendications 4 à 6,
caractérisée par le fait que
l'organe de freinage (24) est disposé, par l'intermédiaire d'un pont porteur (26), sur un distributeur tournant (25) de l'embrayage à friction.

8. Presse à vis selon une ou plusieurs des revendications 1 à 7,
caractérisée par le fait que
le moteur hydraulique (33) est posé sur l'extrémité de tête de la barre (17) du ressort à barre de torsion.

9. Presse à vis selon une ou plusieurs des revendications 3 à 8,
caractérisée par
un robinet inverseur (43) disposé sur les conduites (34, 35) allant du moteur hydraulique (33) à l'accumulateur basse pression ou à l'accumulateur haute pression (37 ou 36).
